# EUROPÄISCHE PATENTSCHRIFT

(11) **EP 1 458 216 B1**
(45) Veröffentlichungstag und Bekanntmachung des Hinweises auf die Patenterteilung: **06.08.2008**
(21) Anmeldenummer: 04003637.8
(22) Anmeldetag: 18.02.2004
(51) Int. Cl.: H04R 25/00, H04R 3/00

(54) **Vorrichtung und Verfahren zur Adaption von Hörgerätemikrofonen**
Device and method for adaption of microphones in a hearing aid
Appareil et procédé à l'adaption de microphones dans une prothèse auditive

(30) Priorität: 11.03.2003 DE 10310580
(43) Veröffentlichungstag der Anmeldung: 15.09.2004
(73) Patentinhaber: Siemens Audiologische Technik GmbH, 91058 Erlangen (DE)
(72) Erfinder: Arndt, Georg-Erwin, 90587 Obermichelbach (DE); Eggers, Joachim, Dr., 91054 Erlangen (DE); Hanses, Thomas, 91052 Erlangen (DE); Niederdränk, Torsten, Dr., 91056 Erlangen (DE); Ritter, Hartmut, 91077 Neunkirchen am Brand (DE); Sauer, Gunter, 91052 Erlangen (DE)
(74) Vertreter: Maier, Daniel Oliver

(56) Entgegenhaltungen:
- EP-A- 0 982 971
- EP-A- 1 191 817

## Beschreibung

Die vorliegende Erfindung betrifft ein Verfahren zur wechselseitigen Adaption mehrerer Mikrofone eines Hörgeräts. Darüber hinaus betrifft die vorliegende Erfindung eine entsprechende Vorrichtung zur Adaption der Mikrofone.

Hörgeschädigte leiden häufig unter einer verminderten Kommunikationsfähigkeit in Störlärm. Zur Verbesserung des Signal/Störgeräusch-Verhältnisses werden seit einiger Zeit Richtmikrofonanordnungen eingesetzt, deren Nutzen für den Hörgeschädigten unumstritten ist. Dabei werden häufig entweder Systeme erster Ordnung, d. h. mit zwei Mikrofonen, oder höherer Ordnung eingesetzt. Die Ausgrenzung von rückwärtig empfangenen Störsignalen sowie die Fokussierung auf frontal einfallende Schalle ermöglichen eine bessere Verständigung in Alltagssituationen.

Richtmikrofone sind jedoch sensibel gegenüber Verstimmungen der Übertragungsfunktionen der Mikrofone nach Betrag und Phase. Die Empfindlichkeit gegenüber Verstimmungen steigt mit der Ordnung des Richtmikrofonsystems und mit fallender Frequenz. Bei niedrigen Frequenzen sind derartige Richtmikrofonsysteme am empfindlichsten.

In dem Dokument EP 0982971 A2 ist in diesem Zusammenhang dargelegt, dass ein Mikrofon bei tiefen Frequenzen durch einen Hochpass erster Ordnung bestimmt werden kann. Dementsprechend lässt sich gemäß FIG 1 ein erstes Mikrofon 1 durch einen Hochpass mit der Übertragungsfunktion s/s-pol_ac1 charakterisieren. Das Mikrofon 1 nimmt ein erstes Eingangssignal 2 auf. Dieses mit dem Hochpassfilter des Mikrofons 1 gefilterte Eingangssignal 2 wird mit Hilfe eines ersten Kompensationsfilters 3 in ein erstes Mikrofonausgangssignal 4 gewandelt. Das Kompensationsfilter 3 besitzt die Übertragungsfunktion s-pol_ac1/s-pol_ideal. Sowohl Zähler als auch Nenner können als Polynom dargestellt werden. Das Zählerpolynom des Kompensationsfilters 3 wird so gewählt, dass es dem Nennerpolynom des akustischen Hochpasses des Mikrofons 1 entspricht. Das Nennerpolynom des Kompensationsfilters 3 entspricht dem Nennerpolynom des Hochpasses eines idealen Mikrofons. Durch Multiplikation der beiden Übertragungsfunktionen des Hochpasses, der das reale Mikrofon 1 charakterisiert, und des Kompensationsfilters 3 ergibt sich eine Normierung hinsichtlich des idealen Mikrofons und die spezifische Übertragungsfunktion des ersten Mikrofons ist kompensiert.

Bei der Betrachtung von Hörgerätemikrofonen hat sich gezeigt, dass in einem vereinfachten Ansatz insbesondere der am unteren Rand des nutzbaren Frequenzbandes vorhandene akustische Hochpass hinsichtlich Verstimmungen untersucht werden muss. Verschmutzungen, Alterung oder veränderte Umwelteinflüsse wirken besonders stark auf diesen Hochpass und verändern somit Amplituden- und Frequenzgang des Mikrofons im besonders kritischen, mittleren und unteren Frequenzbereich. Ein Möglichkeit, derart hervorgerufene Verstimmungen zu reduzieren, besteht darin, in allen Mikrofonpfaden dieselbe Hochpasseckfrequenz zu erzwingen.

In gleicher Weise wird der spezifische Hochpass mit der Übertragungsfunktion s/s-pol_ac2 des zweiten Mikrofons 5 durch ein zweites Kompensationsfilter 6 mit der Übertragungsfunktion s-pol_ac2/s-pol_ideal kompensiert, so dass aus dem zweiten Mikrofoneingangssignal 7 ein entsprechendes zweites Mikrofonausgangssignal 8 entsteht. Auch hier wird das Nennerpolynom des Hochpasses 5 durch das Zählerpolynom des zweiten Kompensationsfilters 6 eliminiert. Mit diesen beiden Kompensationsfiltern 3 und 6 können die Schwankungen der Hochpassgrenzfrequenz von Mikrofon zu Mikrofon, die insbesondere bei tiefen Frequenzen zu Phasen- und Amplitudenfehlern führen würden, ausgeglichen werden, indem in allen Mikrofonpfaden dieselben Eckfrequenzen eingestellt werden.

In dem weiteren Dokument US 6,272,229 B1 wird ein Verfahren zum relativen, adaptiven Phasenabgleich von zwei Mikrofonen grob skizziert. Dabei wird ein allgemeines Blockschaltbild für ein adaptives System angegeben. Das System beinhaltet einen Block "acoustical delay compensation", der in einer Art Vorverarbeitung die lineare Phasendifferenz der Mikrofone, die durch die Signallaufzeit zwischen den Mikrofonen bedingt ist, ausgleicht. Eine Adaptionsvorschrift ist jedoch nicht angegeben.

Ferner ist aus der Druckschrift EP 1 191 817 A1 ein Hörgerät mit adaptiver Mikrofonanpassung bekannt. Ein Prozessor des Hörgeräts ist in der Lage, eine Differenz der mittleren Signalpegel von zwei Eingangssignalen zu bestimmen. Daraus und mit Hilfe von IIR- oder FIR-Filtern kann die Frequenzantwort eines Kanals korrigiert werden. Gegebenenfalls erfolgt eine Verarbeitung in einem Frequenzbereich von 100 Hz bis 1 kHz.

Weitere interne Realisierungen greifen vor allem den Eingangsempfindlichkeitsunterschied der Mikrofone auf. Über eine zeitlich gemittelte Betrachtung der Eingangspegel an den Mikrofonen kann Rückschluss über die Eingangsempfindlichkeit der Mikrofone gezogen werden. Unter der Annahme, dass die einfallenden Schaltsignale zwar zeitverzögert, aber mit nahezu dem gleichen Pegel von allen Mikrofonen empfangen werden, kann über einen Abgleich der gemittelten Eingangspegel an den Mikrofonen die Amplitude der Eingangsempfindlichkeiten abgeglichen werden.

Die Aufgabe der vorliegenden Erfindung besteht darin, die Kompensation von Mikrofonunterschieden bei Hörgeräten zu vereinfachen.

Erfindungsgemäß wird diese Aufgabe nach Anspruch 1 gelöst durch ein Verfahren zur wechselseitigen Adaption mehrerer Mikrofone eines Hörgeräts, durch Messen einer ersten Amplitude eines ersten Ausgangssignals von einem ersten der mehreren Mikrofone in einem vorgegebenen Frequenzbereich, Messen einer zweiten Amplitude eines zweiten Ausgangssignals von einem zweiten der mehreren Mikrofone in dem vorgegebenen Frequenzbereich und Filtern des ersten Ausgangssignals in Abhängigkeit von der ersten Amplitude und der zweiten Amplitude, so dass die Differenz zwischen den beiden Ausgangssignalen reduziert wird. Das Filtern erfolgt durch Multiplizieren mit einem Nenner- und Zählerpolynom, aber ausschließlich das Zählerpolynom wird durch eine Regelung variiert. Der vorgegebene Frequenzbereich für das Messen der Amplituden der beiden Ausgangssignale der Mikrofone entspricht mehreren Frequenzbändern unterhalb von 150 Hz. Insbesondere liegt das Frequenzband zwischen 40 und 60 Hz oder 80 bis 120 Hz. Dies ist der Bereich, in dem sich Unterschiede in der Eckfrequenz der Hochpassfilter der Mikrofone besonders stark bemerkbar machen.

Ferner ist erfindungsgemäß eine entsprechende Vorrichtung nach Anspruch 5 vorgesehen.

Gegenüber dem Stand der Technik nach FIG 1 kann durch die Erfindung auf ein Kompensationsfilter in einem Mikrofonpfad, dem Referenzpfad, verzichtet werden. Jeweils ein Kompensationsfilter ist damit in jedem Pfad, außer dem Referenzpfad, enthalten. Dies bedeutet, dass beispielsweise bei drei Mikrofonen in zwei Mikrofonpfaden ein Kompensationsfilter vorzusehen ist, während der dritte Mikrofonpfad als Referenzpfad verwendet wird.

Die Filterung kann durch eine Regelschleife angepasst werden, so dass die erste und zweite Amplitude einander entsprechen. Dadurch ist es möglich, der zeitlichen Änderung der Übertragungsfunktion der Mikrofone beispielsweise durch Verschmutzungen oder Alterung wirksam zu begegnen.

Die Kompensationsfilterung kann in zwei Teilfilterungen aufgeteilt werden. Eine erste Teilfilterung wird dabei durch ein Nennerpolynom, das die Hochpasseckfrequenz des Referenzpfads modelliert, realisiert. Ein zweites Teilfilter wird durch ein Zählerpolynom, das so adaptiert wird, dass die gemittelte Pegeldifferenz zwischen den Mikrofonpfaden minimal wird, realisiert. Die Adaption findet durch Betragsbildung der Signale statt, wodurch eine Phasenabhängigkeit entfällt. Damit kann auf eine Einheit wie den oben genannten "acoustical delay compensation"-Block verzichtet werden.

Vorzugsweise sind die Koeffizienten des Zählerpolynoms nur von einem einzigen Parameter abhängig. Dies führt zu einem geringen Aufwand bei der Adaption. Ist lediglich das Zählerpolynom adaptierbar, so führt dies prinzipiell nicht zu identisch gleichen Mikrofonsignalen, da ein Fehler zwischen der Charakteristik des Referenzmikrofons und der im Nennerpolynom beschriebenen Filterwirkung bestehen kann. Die Wirkung dieser guten Näherungslösung ist aber ausreichend, um die Richtwirkung mit minimalem Aufwand deutlich zu verbessern.

Eine optimale Adaption der zwei oder mehr Mikrofone aneinander ist möglich, wenn auch das Nennerpolynom variierbar ist. Diese zusätzliche Adaptionsmöglichkeit gewährleistet auch eine raschere Adaption durch den Regelkreis.

Vorteilhafterweise können durch das Filtern Betrag und/oder Phase des ersten Ausgangssignals modifiziert werden. Damit lässt sich die Einstellung des Richtmikrofons verbessern.

Der Vorteil einer Adaption mit dem Mikrofonmodell gegenüber einer Adaption mit einem Filter, das beliebige Phasenfunktionen nachbilden kann, liegt zum einen in der Einfachheit der Realisierung. Zum anderen ist es grundsätzlich vorteilhaft, von einer vereinfachten Modellvorstellung auszugehen und die Kompensation speziell auf das Modell auszurichten.

Die vorliegende Erfindung wird nun anhand der beigefügten Zeichnungen näher erläutert, in denen zeigen:
- FIG 1: ein Blockschaltbild zur Kompensation von Verschiebungen von Hochpasseckfrequenzen gemäß dem Stand der Technik;
- FIG 2: ein Blockschaltbild zur Kompensation von Verschiebungen von Hochpasseckfrequenzen gemäß der vorliegenden Erfindung;
- FIG 3: ein Schaltungsdiagramm einer Kompensationsschaltung gemäß einer ersten Ausführungsform der vorliegenden Erfindung; und
- FIG 4: ein Schaltungsdiagramm einer Kompensationsschaltung gemäß einer zweiten Ausführungsform die zum Verständnis der vorliegenden Erfindung hilfreich ist.

Ziel ist es, die zwei oder mehr Mikrofone in ihrem elektrischen und akustischen Verhalten aneinander anzupassen. Jedes Mikrofon kann im tieffrequenten Bereich durch einen charakteristischen akustischen Hochpass, dessen Eckfrequenz etwa bei 50 Hz liegt und einen elektrischen Hochpass, dessen Eckfrequenz etwa 100 Hz liegt, beschrieben werden. Sowohl die akustischen als auch die elektrischen Hochpässe der mehreren Hörgerätemikrofone sind geringfügig voneinander verschieden und können auf die folgende Art aneinander adaptiert werden.

Gemäß dem Blockschaltbild von FIG 2 besteht eine erfindungsgemäße Kompensation der Mikrofonunterschiede darin, dass zunächst wie beim Stand der Technik gemäß FIG 1 das Mikrofoneingangssignal 2 mit einem akustischen Hochpass 1 des ersten Mikrofons 1 mit der Übertragungsfunktion s/s-pol_ac1 gefiltert wird. Das anschließende Kompensationsfilter 3' besitzt die Übertragungsfunktion s-pol_ac1/s-pol_ac2. Mit dieser Übertragungsfunktion wird dem zweiten Mikrofonpfad, der in FIG 2 unten dargestellt ist, Rechnung getragen. In diesem zweiten Mikrofonpfad wird wie beim Stand der Technik das Signal 7 eines Referenzmikrofons 5 einer Hochpassfilterung entsprechend der Übertragungsfunktion s/s-pol_ac2 unterzogen. Das Nennerpolynom des zweiten akustischen Hochpasses des zweiten Mikrofons 5 wird zur Normierung des Kompensationsfilters 3' im ersten Mikrofonpfad verwendet. Mit dieser Normierung muss das Kompensationsfilter 3' nicht auf ein ideales Mikrofon normiert werden, um das erste Mikrofonausgangssignal 4 zu erhalten. Im zweiten Mikrofonpfad kann dadurch auf ein Kompensationsfilter verzichtet werden, um das zweite Mikrofonausgangssignal 8 zu erhalten.

Das Kompensationsfilter 3' besitzt eine Übertragungsfunktion mit einem Zählerpolynom s-pol_ac1 und einem Nennerpolynom s-pol_ac2. Bei einer vereinfachten Kompensation wird nur der Zähler und nicht der Nenner und der Zähler angepasst. Der Nenner des Kompensationsfilters 3' wird bei einer Nominalfrequenz festgelegt. Im akustischen Fall liegt die Nominalfrequenz bei 50 Hz und im elektrischen Fall bei 100 Hz. Mit dieser festen Nominalfrequenz ist jedoch nur eine näherungsweise Kompensation möglich. Diese näherungsweise Kompensation ist, wie erwähnt, hinreichend gut, um beispielsweise die Richtwirkung eines Richtmikrofons zu verbessern.

Die Transformation eines derartigen Kompensationsfilters vom Analog- in den Digitalbereich führt zu einem einfachen IIR-Filter erster Ordnung, der sich wie folgt darstellen lässt:$\frac{{p}_{1} \left({X}_{p}\right) ⋅ z + {p}_{0} \left({X}_{p}\right)}{z + {q}_{0}}$

Die Funktionen p₁ und p₀ sowie der Parameter q₀ ergeben sich aus der eingangs erwähnten europäischen Patentanmeldung EP 0982971 A2. Die Variable z stellt die Frequenzvariable des Mikrofoneingangssignals dar. Der Parameter Xp entspricht einer Stellgröße des Kompensationsfilters. Der Nenner ist in diesem vereinfachten Ansatz nicht variierbar.

Es ergibt sich eine verbesserte Adaption des Kompensationsfilters dadurch, dass auch der Nenner in seiner Übertragungsfunktion durch einen Parameter Xq wie folgt variierbar ist:$\frac{{p}_{1} \left({X}_{p}\right) ⋅ z + {p}_{0} \left({X}_{p}\right)}{z + {q}_{0} \left({X}_{p}\right)}$

Eine Implementierung zur Adaption des Hochpasses eines Mikrofons gemäß der ersten Ausführungsform, bei der der Nenner der Übertragungsfunktion des Kompensationsfilters fest ist, ist in FIG 3 als Blockschaltbild dargestellt. Die Eingangseinheit bildet das Kompensationsfilter 3', das bereits in Zusammenhang mit FIG 2 erläutert wurde. Eingangssignal ist auch hier das Signal 2 eines ersten Mikrofons, wobei bei dieser Darstellung im Gegensatz zu FIG 2 auf die Wiedergabe eines akustischen Hochpasses, der das Mikrofon darstellt, verzichtet wurde. Ausgangssignal des Kompensationsfilters 3', der das niederfrequente Mikrofon-Matching im vorliegenden Fall des akustischen Hochpasses bei 50 Hz durchführt, ist wiederum das Signal 4. Dieses wird einer Multiplikationseinheit 10 zugeführt, in der das Signal mit einem entsprechenden Kompensationsfaktor 11 breitbandig bezüglich der Amplitude korrigiert werden kann.

In einem anschließenden Bandpassfilter 12 wird ein Frequenzbereich zwischen 40 und 60 Hz aus dem Ausgangssignal der Multiplikationseinheit 10 ausgeschnitten und einem Pegelmesser 13 zugeführt. Dort wird der Pegel des zu analysierenden Frequenzbereichs aus dem Signal des ersten Mikrofons 2 ermittelt.

Parallel hierzu wird das aus einem zweiten Mikrofoneingangssignal 8 resultierende Ausgangssignal eines gleichermaßen nicht dargestellten zweiten beziehungsweise Referenzmikrofons ebenfalls einer Bandpassfilterung unterzogen. Ein Bandpass 14 schneidet hierzu ebenfalls den Frequenzbereich zwischen 40 und 60 Hz aus dem Ausgangssignal des Mikrofons aus und liefert das gefilterte Signal ebenfalls an einen Pegelmesser 15.

In einer Subtraktionseinheit werden die von den Pegelmessern 13 und 15 gemessenen Pegel voneinander subtrahiert und die resultierende Pegeldifferenz für eine Update-Einheit zur Aktualisierung der Xp-Variable zur Verfügung gestellt. Eine Aktualisierung des Xp-Werts soll allerdings nur erfolgen, wenn die Mikrofonsignale einen entsprechend hohen Pegel aufweisen. Hierzu werden die Mikrofonpegel einem Eingangspegelabfrageblock 18 zugeführt, der ein enable-Xp-Signal generiert, wenn beide Signalpegel eine gewisse Schwelle überschreiten. Dadurch kann verhindert werden, dass in Fällen, in denen keine akustischen Eingangssignale aber lediglich Mikrofonrauschen vorliegt, eine Mikrofonadaption erfolgt. Das enable-Xp-Signal wird daher an den Xp-Update-Block weitergeschleift.

Der in Block 17 gegebenenfalls aktualisierte Wert Xp wird nun zur Vervollständigung der Regelschleife an das Kompensationsfilter 3' geliefert. Die Ermittlung des Xp-Werts und damit die Adaption der Mikrofone aneinander in dem Xp-Update-Block 17 kann durch einen (N)LMS-Algorithmus (Normalised Leased Meansquare) erfolgen, wobei ein "acoustical delay"-Block notwendig ist.

In FIG 4 ist ein Schaltbild einer verbesserten Version eines Anpassschaltkreises dargestellt. Der wesentliche Aufbau entspricht dem von FIG 3, wobei die einander entsprechenden Funktionsblöcke im Wesentlichen die gleichen Funktionen ausführen. Lediglich das Kompensationsfilter, das ebenfalls mit dem Bezugszeichen 3' bezeichnet ist, verfügt über einen weiteren Signaleingang, mit dem auch das Nennerpolynom über die Variable X_{q} verändert werden kann.

Um sowohl eine Änderung des Zähler- als auch des Nennerpolynoms durchführen zu können, wird das Ausgangssignal des Eingangspegelabfrage-Blocks 18, mit dem festgestellt wird, ob die beiden Mikrofonsignale einen ausreichend hohen Pegel besitzen, an einen Schalter 19 weitergeleitet. Dieser Schalter 19 erzeugt zeitlich abwechselnd ein enable-X_{q}-Signal und ein enable-Xₚ-Signal, falls er ein enable-Xₚ-X_{q}-Signal von Block 18 erhält.

Neben dem Xₚ-Update-Block 17 ist hier folglich auch ein Xq-Update-Block 20 zur Änderung beziehungsweise Aktualisierung des X_{q}-Werts vorgesehen. Falls nun der Schalter 19 ein enable-X_{q}-Signal abgibt, wird der X_{q}-Wert entsprechend der Pegeldifferenz aus dem Subtrahierer 16 geändert. Wenn andernfalls der Schalter 19 ein enable-Xₚ-Signal abgibt, wird der Xₚ-Wert in dem Xₚ-Update-Block 17 entsprechend der Pegeldifferenz geändert. Wenn die Pegeldifferenz kleiner 0 ist wird der Xₚ- oder X_{q}-Wert in einer Richtung, und wenn die Pegeldifferenz größer 0 ist, in der entsprechend anderen Richtung geändert.

Das Kompensationsfilter 3' erhält die geänderten beziehungsweise aktualisierten Xₚ- und X_{q}-Werte als Stellgrößen. Wie auch bei der vorhergehenden Ausführungsform gemäß FIG 3 bedeuten die unterschiedlichen Hochpasseckfrequenzen der Mikrofone in einem schmalen Frequenzbereich um die Eckfrequenzen unterschiedliche gemittelte Ausgangspegel der beiden Mikrofonsignale. Dies bedeutet, dass die Pegeldifferenz direkt vom Unterschied der Eckfrequenzen abhängt. Zur Adaption der Eckfrequenzen wird daher einfach die Differenz der Pegel gebildet (Leistungsdifferenz).

Die Gesamtstrecke eines Richtmikrofons vom Mikrofoneingang bis zum Ausgang wird bei tiefen Frequenzen vielfach mit weiteren Hochpässen erster Ordnung beschrieben. Neben dem akustischen Hochpass verfügt das Mikrofon noch über einen elektrischen Hochpass erster Ordnung mit einer Eckfrequenz von ca. 180 Hz. Ein weiterer Hochpass ergibt sich durch einen Koppelkondensator und Eingangswiderstand einer IC-Eingangsstufe.

Die oben beschriebenen adaptiven Verfahren können prinzipiell bei allen Hochpässen angewandt werden.

## Patentansprüche

1. Verfahren zur wechselseitigen Adaption mehrerer Mikrofone (1, 5) eines Hörgeräts, durch
- Messen (13) einer ersten Amplitude eines ersten Ausgangssignals von einem ersten der mehreren Mikrofone (1) in einem vorgegebenen Frequenzbereich (12),
- Messen (15) einer zweiten Amplitude eines zweiten Ausgangssignals von einem zweiten der mehreren Mikrofone (5) in dem vorgegebenen Frequenzbereich (14) und
- Filtern (3') des ersten Ausgangssignals in Abhängigkeit von der ersten Amplitude und der zweiten Amplitude, so dass die Differenz (16) zwischen den beiden Ausgangssignalen reduziert wird,
**dadurch gekennzeichnet, dass**
- das Filtern (3') durch Multiplizieren mit einem Nenner- und Zählerpolynom erfolgt,
- ausschließlich das Zählerpolynom durch eine Regelung variiert wird und
- der vorgegebene Frequenzbereich (12, 14) aus einem ersten Frequenzband zwischen 40 und 60 Hz und einem zweiten Frequenzband zwischen 80 und 120 Hz besteht.

2. Verfahren nach Anspruch 1, wobei Parameter zum Filtern (3') in einer Regelschleife derart angepasst werden, so dass die erste und zweite Amplitude einander entsprechen.

3. Verfahren nach Anspruch 1 oder 2, wobei durch das Filtern Betrag und/oder Phase des ersten Ausgangssignals modifiziert wird.

4. Vorrichtung zur wechselseitigen Adaption mehrerer Mikrofone (1, 5) eines Hörgeräts mit
- einer ersten Messeinrichtung (13) zum Messen einer ersten Amplitude eines ersten Ausgangssignals von einem ersten der mehreren Mikrofone (1) in einem vorgegebenen Frequenzbereich (12),
- einer zweiten Messeinrichtung (15) zum Messen einer zweiten Amplitude eines zweiten Ausgangssignals von einem zweiten der mehreren Mikrofone (5) in dem vorgegebenen Frequenzbereich (14) und
- einer Filtereinrichtung (3'), die an die erste und zweite Messeinrichtung (13, 15) angeschlossen ist, zum Filtern des ersten Ausgangssignals in Abhängigkeit von der ersten Amplitude und der zweiten Amplitude, so dass die Differenz (16) zwischen den beiden Ausgangssignalen reduzierbar ist,
**dadurch gekennzeichnet, dass**
- die Filtereinrichtung (3') durch ein Nenner- und Zählerpolynom modellierbar ist,
- eine Regeleinrichtung an die Filtereinrichtung angeschlossen ist, mit der ausschließlich das Zählerpolynom variierbar ist, und
- der vorgegebene Frequenzbereich (12, 14) aus einem ersten Frequenzband zwischen 40 und 60 Hz und einem zweiten Frequenzband zwischen 80 und 120 Hz besteht.

5. Vorrichtung nach Anspruch 4, wobei die Filtereinrichtung (3') in einer Regelschleife derart anpassbar ist, dass erste und zweite Amplitude einander entsprechen.

6. Vorrichtung nach Anspruch 4 oder 5, wobei mit der Filtereinrichtung Betrag und/oder Phase des ersten Ausgangssignals modifizierbar ist.

## Claims

1. Method for reciprocal adaptation of a plurality of microphones (1, 5) of a hearing aid, by
- measuring (13) a first amplitude of a first output signal from a first one of the plurality of microphones (1) in a predefined frequency range (12),
- measuring (15) a second amplitude of a second output signal from a second one of the plurality of microphones (5) in the predefined frequency range (14) and
- filtering (3') the first output signal as a function of the first amplitude and of the second amplitude, so that the difference (16) between the two amplitude signals is reduced,
**characterised in that**
- the filtering (3') is effected by multiplying by a denominator polynomial and a numerator polynomial,
- only the numerator polynomial is varied using a control system and
- the predefined frequency range (12, 14) consists of a first frequency band between 40 and 60 Hz and a second frequency band between 80 and 120 Hz.

2. Method according to claim 1, whereby parameters for filtering (3') are adapted in a closed loop such that the first and second amplitudes correspond to one another.

3. Method according to claim 1 or 2, whereby the filtering modifies the value and/or phase of the first output signal.

4. Apparatus for the reciprocal adaptation of a plurality of microphones (1, 5) of a hearing aid, having
- a first measuring device (13) for measuring a first amplitude of a first output signal from a first one of the plurality of microphones (1) in a predefined frequency range (12),
- a second measuring device (15) for measuring a second amplitude of a second output signal from a second one of the plurality of microphones (5) in the predefined frequency range (14) and
- a filter device (3') which is connected to the first and second measuring device (13, 15), for filtering the first output signal as a function of the first amplitude and of the second amplitude, so that the difference (16) between the two amplitude signals can be reduced,
**characterised in that**
- the filter device (3') can be modelled by a denominator polynomial and a numerator polynomial,
- a control system is connected to the filter device, with which only the numerator polynomial can be varied, and
- the predefined frequency range (12, 14) consists of a first frequency band between 40 and 60 Hz and a second frequency band between 80 and 120 Hz.

5. Device according to claim 4, whereby the filter device (3') can be adapted in a closed loop such that the first and second amplitudes correspond to one another.

6. Device according to claim 4 or 5, whereby the value and/or phase of the first output signal can be modified using the filter device.

## Revendications

1. Procédé d'adaptation mutuelle de plusieurs microphones (1, 5) d'une prothèse auditive par
- mesure (13) d'une première amplitude d'un premier signal de sortie d'un premier des plusieurs microphones (1) dans une plage (12) de fréquences prescrite,
- mesure (15) d'une deuxième amplitude d'un deuxième signal de sortie d'un deuxième des plusieurs microphones (5) dans une plage (14) de fréquences prescrite et
- filtrage (3') du premier signal de sortie en fonction de la première amplitude et de la deuxième amplitude, de manière à réduire la différence (16) entre les deux signaux de sortie,
**caractérisé en ce que**
- on effectue le filtrage (3') par multiplication par un polynôme dénominateur et par un polynôme numérateur,
- on fait varier exclusivement le polynôme numérateur par une régulation et
- la plage (12, 14) de fréquences prescrite est constituée d'une première bande de fréquences entre 40 et 60 Hz et d'une deuxième bande de fréquences entre 80 et 120 Hz.

2. Procédé suivant la revendication 1, dans lequel on adapte des paramètres de filtrage (3') dans une boucle de régulation, de manière à ce que la première et la deuxième amplitude se correspondent.

3. Procédé suivant la revendication 1 ou 2, dans lequel on modifie la valeur absolue et/ou la phase du premier signal de sortie par filtrage.

4. Dispositif d'adaptation mutuelle de plusieurs microphones (1, 5) d'une prothèse auditive comprenant
- un premier dispositif (13) de mesure d'une première amplitude d'un premier signal de sortie d'un premier des plusieurs microphones (1) dans une plage (12) de fréquences prescrite,
- un deuxième dispositif (15) de mesure d'une deuxième amplitude d'un deuxième signal de sortie d'un deuxième des plusieurs microphones (5) dans la plage (14) de fréquences prescrite et
- un dispositif (3') de filtrage qui est raccordé au premier et au deuxième dispositif (13, 15) de mesure, pour filtrer le premier signal de sortie en fonction de la première amplitude et de la deuxième amplitude, de manière à pouvoir réduire la différence (16) entre les deux signaux de sortie,
**caractérisé en ce que**
- le dispositif (3') de filtrage peut être modellé par un polynôme dénominateur et par un polynôme numérateur,
- un dispositif de régulation est raccordé au dispositif de filtrage, dispositif par lequel exclusivement le polynôme numérateur peut être modifié, et
- la plage (12, 14) de fréquences prescrite est constituée d'une première bande de fréquences entre 40 et 60 Hz et d'une deuxième bande de fréquences entre 80 et 120 Hz.

5. Dispositif suivant la revendication 4, dans lequel le dispositif (3') de filtrage peut être adapté dans une boucle de régulation, de manière à ce que la première et la deuxième amplitude se correspondent.

6. Dispositif suivant la revendication 4 ou 5, dans lequel la valeur absolue et/ou la phase du premier signal de sortie peut être modifiée par le dispositif de filtrage.
